# FASCICULE DE BREVET EUROPEEN

(11) **EP 0 718 447 B1**
(45) Date de publication et mention de la délivrance du brevet: **20.06.2001**
(21) Numéro de dépôt: 95402931.0
(22) Date de dépôt: 22.12.1995
(51) Int. Cl.: E04B 1/94

(54) **Matériau d'isolation phonique et thermique anti-feu**
Brandsicheres Schall- und Wärmeisolationsmaterial
Fire proof sound and heat insulation material

(30) Priorité: 22.12.1994 FR 9415682; 26.07.1995 FR 9509350
(43) Date de publication de la demande: 26.06.1996
(73) Titulaire: Georges, Michel, 57110 Yutz (FR)
(72) Inventeur: Georges, Michel, 57110 Yutz (FR)
(74) Mandataire: Martin, Didier

(56) Documents cités:
- EP-A- 0 215 652
- FR-A- 2 616 377
- FR-A- 2 662 973
- US-A- 4 038 447

## Description

La présente invention est relative à un matériau isolant thermique et acoustique anti-feu notamment pour l'isolation des bâtiments.

Elle vise plus particulièrement un matériau d'isolation thermique et acoustique à base de films à bulles d'air et éventuellement à base de mousse fluide de polyéthylène anti-feu.

On connaît par le brevet US-4 038 447, une couverture d'isolation résistante à la flamme constituée d'un film à bulles replié sur lui-même selon une ligne longitudinale et recouvert ensuite d'une couverture en matériau synthétique formant une poche dont les bords latéraux sont assemblés par des agrafes, laissant un libre passage d'air entre l'extérieur et l'intérieur.

Un tel isolant ne procure pas une résistance suffisante à la flamme malgré la présence d'adjuvants ignifugeants.

L'invention concerne une amélioration d'un brevet américain N° 4 038 447 qui décrit une couverture de protection de béton contre les gelées. L'avantage de celle-ci par rapport à celle utilisée jusqu'alors est son pouvoir ininflammable, sa facilité de transport et sa mise en oeuvre aisée. Cette couverture est constituée de deux nappes de film à bulles d'air revêtues d'un matériau ininflammable assemblées ensemble par un grafage sur le pourtour de la couverture et la mise en place de rivets sur le reste de la surface. Il subsiste cependant un passage d'air au sein de la couverture ne permettant pas d'obtenir des assurances de sécurité suffisantes vis à vis de la flamme ainsi qu'un amoindrissement des caractéristiques thermiques escomptées.

Le brevet français 2 616 377, consiste en une amélioration du brevet américain. Au lieu d'un agrafage sur le pourtour et la mise en place de rivet sur la surface, il s'agit de souder thermiquement les bords de la couverture l'intérêt étant d'éviter l'agrafage des deux nappes constituant le produit. Cependant, il subsiste les contraintes rencontrées avec le produit selon le brevet américain :
- lors des découpes, il faut réassembler les deux nappes par agrafage. Il est même conseillé de protéger le joint avec un adhésif aluminium. Dans le cas contraire, il y a un risque de remplissage de la poche ainsi formée avec des produits qui peuvent nuire à l'efficacité du produit (qualités isolantes amoindries, risques d'inflammation plus importants). Cette poche reste de même un endroit privilégié pour la nidification des rongeurs.
- s'agissant d'un produit d'isolation de bâtiment, le problème des ponts thermiques n'est pas résolu. Les bulles d'air étant écrasées lors du soudage thermique, il faut prévoir un chevauchement entre les laies en juxtaposant une feuille d'aluminium froide sur une feuille d'aluminium chaude.

Le produit est assemblé de telle manière que les faces aluminium soient côté extérieur et soudées sur les côtés des deux feuilles dans la longueur.

Le principal inconvénient de ce type de fabrication réside dans le fait que lorsqu'il s'agit de couper sur la longueur ou la largeur, il demeure deux feuilles, et il faut les assembler et les agrafer, ou mettre un autocollant aluminium pour assurer l'étanchéité.

On connaît déjà des films à bulles d'air notamment en polyéthylène. Ces films sont en général utilisés pour l'emballage ou encore à titre d'isolant thermique. Les mousses en polyéthylène sont en général utilisées en protection acoustique.

Ces films à bulles d'air et ces mousses ont essentiellement pour avantage d'être légers, peu coûteux et peu épais par rapport aux caractéristiques mécaniques et d'isolation thermique et acoustique qu'ils procurent.

Par ailleurs, l'isolant thermique et acoustique le plus couramment utilisé dans les bâtiments est la laine de verre. Ce produit a essentiellement comme avantage d'être peu coûteux. Cependant, il a comme inconvénient d'être épais et lourd, inflammable et surtout délicat et désagréable à manipuler du fait des poussières de verre qu'il engendre dans son environnement. Ainsi les personnes manipulant régulièrement la laine de verre ne doivent pas être allergiques à la poussière de verre et sont souvent sujettes à des irritations, voire des lésions.

On connaît également le document NL-A-7603863 qui décrit un matériau isolant comportant un sandwich formé par au moins deux films de matière synthétique renfermant des bulles d'air, lesdits films étant assemblés et recouverts sur au moins une de leur face externe par un revêtement de protection.

L'invention a pour objet de procurer un film à bulles d'air et une mousse de polyéthylène qui soient totalement inaltérables lorsque les matériaux sont exposés aux rayonnements ultraviolets et qu'ils représentent de bonnes caractéristiques de résistance mécanique et de tenue à la flamme et à la chaleur tout en ayant une bonne caractéristique acoustique.

L'invention a également pour objet de procurer un isolant thermique et acoustique anti-feu notamment pour l'isolation des bâtiments, bureaux et industrie qui soit léger, peu épais, inaltérable lorsqu'ils sont exposés aux rayons ultraviolets suffisamment résistant à la flamme pour satisfaire aux normes exigées dans la construction des bâtiments, peu coûteux et qui soit propre et facile à manipuler.

A cet effet, l'invention concerne un matériau isolant conforme à la revendication 1.

L'invention concerne également un procédé de fabrication d'un matériau isolant conforme à la revendication 14.

D'autres caractéristiques et avantages de l'invention apparaîtront à la lecture de la description suivante se référant aux figures annexées dans lesquelles :
- La figure 1 est une vue schématique en coupe transversale d'une épaisseur du film à bulles d'air permettant de réaliser l'isolant thermique et acoustique selon l'invention.
- La figure 2 est une vue schématique en coupe transversale à moindre échelle que la figure 1 d'un mode de réalisation préférentiel d'un isolant thermique et acoustique anti-feu selon l'invention. Les proportions en épaisseur étant exagérées et non conforme à la réalité pour plus de clarté.
- La figure 3 représente un dispositif pour la mise en oeuvre d'un procédé de fabrication d'un film selon l'invention.
- La figure 4 est une vue schématique en coupe transversale d'une épaisseur du film à bulles d'air selon l'invention permettant de réaliser un isolant thermique anti-feu.
- La figure 5 est une vue schématique en coupe transversale de trois épaisseurs illustrant notamment la pose des films isolants avec le recouvrement sur la surface d'aluminium à l'endroit du joint d'un autocollant aluminium pour permettre une parfaite isolation anti-feu.

Selon un mode préféré de réalisation du matériau isolant selon l'invention, il comporte principalement deux films 2 de matière synthétique renfermant des bulles 3, notamment des bulles d'air régulièrement réparties, mais éventuellement de densité différente, et dont chacune des faces externes des films formant l'isolant est recouverte d'un revêtement 1 de protection , tel que notamment une couche continue comportant de l'aluminium et qui est soudée sur au moins une des deux faces.

Selon un premier mode de réalisation, au moins deux films 2 sont rendus solidaires au niveau de leur face non revêtues de la couche de protection, par une opération de chauffage qui permet le soudage uniforme par fusion thermoplastique.

Selon un deuxième mode de réalisation de l'isolant objet de l'invention, on interpose entre au moins deux films 2, au moins une couche 4 de matière isolante, d'épaisseur variable, telle que notamment une couche de mousse polyéthylène fluide en nappe.

En dessous et en dessus de cette couche de mousse polyéthylène fluide 4 se solidarise à chaud, de manière similaire au premier mode de réalisation, un film synthétique 2 à bulles 3 ayant une couche d'aluminium 1. La couche de matière synthétique à bulles est, par exemple, une couche de polyéthylène ignifugé

Finalement l'isolant selon l'invention peut comporter une pluralité d'assemblage constitué d'au moins deux films de bulles rendus solidaires sur l'une de leur face, les autres faces étant recouvertes d'une couche d'aluminium 1; étant entendu que selon une variante, on interpose dans l'un au moins des assemblages de films à bulles , au moins une couche d'épaisseur variable de mousse isolante 4.

Les films selon l'invention sont opaques aux rayonnements, reflètent les rayonnements et sont étanches aux liquides et/ou aux gaz.

Les mousses de polyéthylène sont ignifugées et bonnes réceptrices des fréquences acoustiques. En utilisant des bulles de dimensions différentes, réparties sur la surface du film selon une densité désirée, on peut ajuster la réponse en fréquence du film de manière, grâce à la fréquence spécifique à la résonance de la bulle, à annuler la propagation du son.

Les essais réalisés sur un isolant thermique et acoustique anti-feu selon l'invention ont montré des caractéristiques de résistance mécanique et de tenue à la flamme tout à fait surprenantes ainsi que sur les basses et hautes fréquences.

Selon une caractéristique de l'invention, la couche d'aluminium 1 est une pellicule d'aluminium rapportée sur une pellicule de polyéthylène qui est soudée sur la couche de matière synthétique 2 à bulles 3.

Les différentes épaisseurs de films étant soudées à chaud sur l'ensemble de leurs surfaces ainsi une parfaite étanchéité est faite et lors de la pose et des découpes un simple collage des bords suffit à recréer la surface isolante en ayant bien soin de recouvrir les joints d'un film aluminium autocollant 5 d'une largeur minimum de 5 cm classé au feu MO/M1

A titre d'exemple non limitatif, l'isolant selon l'invention comporte plusieurs épaisseurs d'un minimum de 7 mm comportant au moins deux films de bulles d'air ignifugé, bulle de 10 mm ayant 3,5 mm d'épaisseur. Pour l'augmentation des épaisseurs, on utilise des bulles de 18 mm ayant 7 mm d'épaisseur pour avoir une épaisseur maximale de 28 mm. Pour les épaisseurs allant jusqu'à 50 mm, on prévoit une bulle de 30 mm ayant une épaisseur de 14 mm.

Pour obtenir un film à bulles utilisable pour former un assemblage isolant selon l'invention, le polyéthylène en bulle est mélangé dans un silo mélangeur (20) aux adjuvants permettant de l'ignifuger et aux autres additifs éventuels (colorants...), par la suite on mélange par exemple 95% de polyéthylène avec 3 % d'aluminium 50 et 2 % de colorants.

Pour former les bulles on utilise, un tambour (26) à creux (27) sur lequel on enroule une bande (24) de polyéthylène chaud, issue d'un dispositif d'extrusion/laminage (21) pour former des bulles avec cette bande (24) un rouleau (31) plaquant et soudant une deuxième bande (25) de matière synthétique chaude, notamment de polyéthylène chaud contre la première bande (24) enroulée sur le tambour (26).

L'installation comprend un tambour (32) d'alimentation sur lequel la feuille aluminium est enroulée, et des moyens (33) de préchauffage de la feuille d'aluminium disposée entre le tambour (32) d'alimentation et les moyens (34) permettant de plaquer et de souder la feuille d'aluminium sur la couche de matière synthétique à bulles en sortie de tambour (26). Les moyens (33) de préchauffage sont constitués d'un rouleau (33) maintenu chaud et venant au contact de la feuille d'aluminium, pour chauffer une pellicule de polyéthylène de cette feuille à travers la pellicule d'aluminium.

L'isolant selon l'invention est constitué de plusieurs épaisseurs de films à bulles d'air superposées les unes sur les autres et associées les unes aux autres par leurs surfaces soudées à chaud. Les films de 30 microns d'aluminium étant soudés à chaud sur la surface soient toujours tournée vers l'extérieur et constituent les faces extérieurs de la figure 1. Les essais ont été menés et ont montré de façon surprenante qu'un isolant selon l'invention à une résistance importante vis à vis du feu (classement M1) une durée de vie supérieure à 10 ans classé imputrescible et 0 à l'humidité par le CEBTP.

L'invention consiste dans l'amélioration du produit isolant dans sa nouvelle conception, de coller à chaud les films de bulles d'air entre elles de telle manière que lorsque nous faisons des découpes que le produit reste entier dans ses épaisseurs et étanche.

La deuxième amélioration c'est de laisser dépasser de gauche et droite du produit un décalage pour une meilleure étanchéité thermique et phonique. Nous finissons par un autocollant classé MO/M1 en aluminium pour que le produit soit anti-feu et classé M1.

L'invention concerne donc, un matériau isolant phonique et thermique sur la base de films à bulles d'air et d'une enveloppe d'un film d'aluminium soudé à chaud pour pouvoir résister au feu Le matériau issu de la fabrication par la superposition de films de polyéthylène ignifugé à bulles s'assemble par collage à chaud pour former un sandwich pouvant se découper sans avoir à reconstituer le produit isolant par agrafage.

Pour avoir une isolation parfaite, les bords suivants la figure montre un assemblage parfait par collage à chaud pour former un sandwich pouvant se découper sans avoir à reconstituer le produit isolant par agrafage.

L'isolant thermique et phonique anti-feu en forme de nappe, notamment pour l'isolant des bâtiments est constitué d'au moins deux épaisseurs superposées l'une sur l'autre de façon que les couches comportant de l'aluminium des épaisseurs forme les faces extérieures de l'isolant

Selon une autre caractéristique avantageuse de l'invention et afin d'obtenir une résistance mécanique notamment à la compression plus importante, on prévoit. d'ajouter un revêtement en Nylon sur les bulles d'air, ce qui permet d'améliorer ces caractéristiques. Le produit ainsi créé peut être ainsi utilisé pour l'isolation dans les dalles béton, soit directement sous la dalle ou sous la chape de finition. Il admet une surcharge importante de l'ordre de 5 tonnes/m2, le domaine d'utilisation étant de 1 tonne/m2.

Lors de l'assemblage des nappes, il n'y a pas d'écrasement du produit sur le pourtour ni détérioration des bulles d'air, le pouvoir isolant du produit est donc le même sur toute la surface. Il n'y a plus de risque de pont thermique et phonique. Pour améliorer encore ce principe, un décalage des deux nappes supérieures et inférieures permet d'avoir un chevauchement des nappes sans création de pont thermique. Il est possible de coller les lèvres entre elles et former ainsi une totale continuité de l'isolation que l'on recouvre d'un adhésif aluminium classé MO/M1 afin d'avoir toutes les garanties de sécurité et de performances thermiques.

Le produit collé sur toute sa surface permet une meilleure rigidité de l'isolant qui est ainsi plus facile à mettre en place et a une meilleure tenue (pas de création de ventre lors de l'emploi sous toiture ou en plafond).

Les assemblages isolants selon l'invention peuvent être, soit recouverts d'un revêtement, soit être collés sur un matériau de correction acoustique tel que notamment un panneau rigide (plâtre, bois, panneau de décor, panneau en matériau composite (fibre de verre, fibre de carbone) d'un seul ou des deux côtés avec un lattage ou non en bois ou en matière synthétique et être munis d'un dispositif d'étanchéité entre les panneaux afin d'éviter les ponts thermiques et phoniques et éviter les détériorations par l'humidité.

Le produit ainsi obtenu est réellement adapté à l'isolation des bâtiments mais aussi dans l'industrie pour les gaines de ventilation des locaux bruyants, des bateaux, des caravanes...

Il demeure bien entendu que la présente invention n'est pas limitée aux exemples de réalisation décrits et représentés ci-dessus, mais qu'elle en englobe toutes les variantes.

## Revendications

1. Matériau isolant comportant un sandwich formé par au moins deux films (2) de matière synthétique renfermant des bulles d'air (3), lesdits films étant assemblés et recouverts sur au moins une de leurs faces externes par un revêtement (1) de protection, caractérisé en ce que les deux films (2) de matière synthétique sont rendus uniformément solidaires au niveau de l'une de leurs faces respectives par un procédé de soudage à chaud, de manière à être associés les uns aux autres sur l'ensemble de leurs surfaces.

2. Matériau selon la revendication 1 caractérisé en ce qu'il comporte au moins une couche (4) de matière isolante, intégrée entre les deux films (2) de matière synthétique.

3. Matériau selon la revendication 2 caractérisé en ce que la couche (4) de matière isolante est une couche de mousse de polyéthylène.

4. Matériau selon l'une des revendications 1 à 3 caractérisé en ce que chacune des faces externes des films (2) est recouverte par un revêtement (1) de protection.

5. Matériau selon l'une des revendications 1 à 4 caractérisé en ce que le revêtement (1) de protection est formé de feuilles, films, pellicules ou couches d'aluminium.

6. Matériau selon l'une des revendications 1 à 5 caractérisé en ce que les films (2) de matière synthétique sont formés par un film ou une pellicule de polyéthylène ou une couche de mousse de polyéthylène.

7. Matériau selon la revendication 6 caractérisé en ce que le film de polyéthylène et la couche de mousse de polyéthylène sont ignifugés.

8. Matériau selon l'une des revendications 1 à 8 caractérisé en ce que les différentes épaisseurs de films, ainsi que le (les) revêtement(s) (1) de protection, sont soudés à chaud sur l'ensemble de leurs surfaces.

9. Matériau selon l'une des revendications 1 à 8 caractérisé en ce qu'il comporte un revêtement en Nylon sur les bulles d'air, ce qui permet d'améliorer ses caractéristiques mécaniques.

10. Matériau selon l'une des revendications 1 à 9 caractérisé en ce qu'il comporte au moins deux films de matière synthétique renfermant des bulles d'air de dimensions différentes sur chacun desdits films.

11. Matériau selon l'une des revendications 1 à 10 caractérisé en ce qu'il comporte au moins deux films de matière synthétique renfermant des bulles d'air de densité différente sur chacun desdits films.

12. Matériau selon l'une des revendications 1 à 11 caractérisé en ce qu'il comporte un décalage de position entre les deux films de matière synthétique de manière à permettre un recouvrement.

13. Matériau selon l'une des revendications 1 à 12 caractérisé en ce qu'il comporte une pluralité d'assemblages superposés.

14. Procédé de fabrication d'un matériau isolant selon l'une des revendications 1 à 13, comportant un sandwich formé par au moins deux films de matière synthétique renfermant des bulles d'air, lesdits films étant assemblés entre eux et recouverts sur au moins une de leurs faces par un revêtement de protection, caractérisé en ce qu'on assure la superposition des épaisseurs de films de matières synthétiques à bulles d'air, puis on assure leur association les unes aux autres sur l'ensemble de leurs surfaces par soudage à chaud.

15. Procédé selon la revendication 14 caractérisé en ce que les différentes épaisseurs de films, ainsi que le(s) revêtement(s) de protection, sont soudés à chaud sur l'ensemble de leurs surfaces.

16. Procédé selon la revendication 14 ou 15 caractérisé en ce qu'on interpose dans l'un au moins des assemblages de films à bulles, au moins une couche de matière isolante.

17. Procédé selon la revendication 16 caractérisé en ce qu'il consiste à interposer une couche de mousse de polyéthylène.

## Patentansprüche

1. Isoliermaterial mit einem Sandwich mit mindestens zwei Lagen (2) aus synthetischem Material, in denen Luftblasen (3) eingeschlossen sind, wobei diese Lagen auf mindestens einer ihrer Oberflächen ausgebildet und bedeckt sind mit einer Schutzbekleidung (1), dadurch gekennzeichnet, dass die zwei Lagen (2) aus synthetischem Material gleichmäßig verbunden sind auf der Ebene von einer ihrer jeweiligen Oberflächen durch ein Verfahren zum heißen Schweißen, so dass die einen mit den anderen über ihre gesamten Oberflächen zugeordnet sind.

2. Material gemäß Anspruch 1, dadurch gekennzeichnet, dass es mindestens eine Schicht (4) aus Isoliermaterial aufweist, das integriert ist zwischen die zwei Lagen (2) aus synthetischem Material.

3. Material gemäß Anspruch 1, dadurch gekennzeichnet, dass die Schicht (4) aus Isoliermaterial eine Schicht ist aus Polyethylen-Schaum.

4. Material gemäß einem der Ansprüche 1 bis 3, dadurch gekennzeichnet, dass jede der äußeren Oberflächen der Lagen (2) bedeckt ist mit einer Schutzbekleidung (1).

5. Material gemäß einem der Ansprüche 1 bis 4, dadurch gekennzeichnet, dass die Schutzbekleidung (1) geformt ist aus Blättern, Lagen, flächigen Elementen oder Aluminiumschichten.

6. Material gemäß einem der Ansprüche 1 bis 5, dadurch gekennzeichnet, dass die Lagen (2) aus synthetischem Material gebildet sind mit einer Lage oder einem flächigen Element aus Polyethylen oder einer Schicht aus Polyethylen-Schaum.

7. Material gemäß Anspruch 6, dadurch gekennzeichnet, dass die Lage aus Polyethylen und die Schicht aus Polyethylen-Schaum feuerfest sind.

8. Material gemäß einem der Ansprüche 1 bis 7, dadurch gekennzeichnet, dass die verschiedenen Dicken der Lagen wie auch die Schutzbekleidung (1) heiß verschweißt sind über ihre gesamte Oberfläche.

9. Material gemäß einem der Ansprüche 1 bis 8, dadurch gekennzeichnet, dass ein Überzug aus Nylon um die Luftblasen vorgesehen ist, so dass deren mechanische Eigenschaften verbessert sind.

10. Material gemäß einem der Ansprüche 1 bis 9, dadurch gekennzeichnet, dass mindestens zwei Lagen aus synthetischem Material vorgesehen sind, in denen Luftblasen unterschiedlicher Abmessungen auf jedem dieser Lagen eingeschlossen sind.

11. Material gemäß einem der Ansprüche 1 bis 10, dadurch gekennzeichnet, dass mindestens zwei Lagen aus synthetischem Material vorgesehen sind, in denen Luftblasen unterschiedlicher Dichte auf jedem dieser Lagen eingeschlossen sind.

12. Material gemäß einem der Ansprüche 1 bis 11, dadurch gekennzeichnet, dass ein Versatz der Positionen der zwei Lagen aus synthetischem Material vorgesehen ist, so dass eine Abdeckung möglich ist.

13. Material gemäß einem der Ansprüche 1 bis 12, dadurch gekennzeichnet, dass eine Vielzahl über einander gesetzter Einheiten vorgesehen sind.

14. Verfahren zur Herstellung eines Isoliermaterials gemäß einem der Ansprüche 1 bis 13 mit einem Sandwich mit mindestens zwei Lagen aus synthetischem Material, in denen Luftblasen eingeschlossen sind, wobei diese Lagen untereinander zusammen gesetzt und bedeckt sind auf mindestens einer ihrer Oberflächen mit einer Schutzbekleidung, dadurch gekennzeichnet, dass die Überlagerung der Dicken der Lagen aus synthetischem Material mit Luftblasen und dann ihre Zuordnung der einen zu den anderen auf ihren gesamten Oberflächen durch heißes Schweißen gesichert wird.

15. Verfahren gemäß Anspruch 14, dadurch gekennzeichnet, dass die unterschiedlichen Dicken der Lagen, wie ihrer Schutzbekleidung(en) heiß verschweißt sind auf ihren gesamten Oberflächen.

16. Verfahren gemäß Anspruch 14 oder 15, dadurch gekennzeichnet, dass in mindestens eine der Einheiten aus Lage mit Blasen mindestens eine Schicht aus Isoliermaterial zwischengelegt wird.

17. Verfahren gemäß Anspruch 16, dadurch gekennzeichnet, dass eine Schicht aus Polyethylen-Schaum zwischengelegt wird.

## Claims

1. Insulating material including a sandwich formed by at least two films (2) of synthetic material containing air bubbles (3), the said films being assembled together and covered on at least one of their external faces by a protective coating (1), characterised in that the two films (2) of synthetic material are made uniformly integral at one of their respective faces by a hot welding method, so as to be combined with each other over their whole surfaces.

2. Material according to Claim 1, characterised in that it includes at least one layer (4) of insulating material, integrated between the two films (2) of synthetic material.

3. Material according to Claim 2, characterised in that the layer (4) of insulating material is a layer of polyurethane foam.

4. Material according to any of Claims 1 to 3, characterised in that each of the external faces of the films (2) is covered with a protective coating (1).

5. Material according to any of Claims 1 to 4, characterised in that the protective coating (1) is formed by sheets, films, skins or layers of aluminium.

6. Material according to any of Claims 1 to 5, characterised in that the films (2) of synthetic material are formed by a film or skin of polyethylene or a layer of polyethylene foam.

7. Material according to Claim 6, characterised in that the polyethylene film and the layer of polyethylene foam are flame-retarded.

8. Material according to any of Claims 1 to 8, characterised in that the different thicknesses of films, and the protective coating or coatings (1), are hot-welded over their whole surfaces.

9. Material according to any of Claims 1 to 8, characterised in that it has a nylon coating on the air bubbles, which improves its mechanical characteristics.

10. Material according to any of Claims 1 to 9, characterised in that it has at least two films of synthetic material containing air bubbles of different dimensions on each of the said films.

11. Material according to any of Claims 1 to 10, characterised in that it has at least two films of synthetic material containing air bubbles with a different density on each of the said films.

12. Material according to any of Claims 1 to 11, characterised in that it has a shift in position between the two films of synthetic material so as to allow an overlap.

13. Material according to any of Claims 1 to 12, characterised in that it includes a plurality of superimposed assemblies.

14. Method of manufacturing an insulating material according to one of Claims 1 to 13, including a sandwich formed by at least two films of synthetic material containing air bubbles, the said films being connected together and covered on at least one of their faces by a protective coating, characterised in that the thicknesses of films of synthetic materials with air bubbles are superimposed, and are then combined with each other over their whole surfaces by hot welding.

15. Method according to Claim 14, characterised in that the different thicknesses of films, and the protective coatings, are hot-welded over their whole surfaces.

16. Method according to Claim 14 or 15, characterised in that at least one layer of insulating material is interposed in at least one of the assemblies of films with bubbles.

17. Method according to Claim 16, characterised in that it consists of interposing a layer of polyethylene foam.
